# FASCICULE DE BREVET EUROPEEN

(11) **EP 3 382 079 B1**
(45) Date de publication et mention de la délivrance du brevet: **05.06.2019**
(21) Numéro de dépôt: 18160638.5
(22) Date de dépôt: 08.03.2018
(51) Int. Cl.: D04H 1/46, D04H 3/105, D04H 18/02

(54) **INSTALLATION ET PROCÉDÉ D'AIGUILLETAGE D'UNE PRÉFORME FIBREUSE AVEC CONTRÔLE DE LA PRESSION DE CONTACT DU DÉBOUREUR**
VERNADELUNGSANLAGE UND -VERFAHREN EINER FASERVORFORM MIT KONTAKTDRUCKKONTROLLE DES ABSTREIFERS
INSTALLATION AND METHOD FOR NEEDLING A FIBROUS PREFORM WITH CONTROL OF THE CONTACT PRESSURE OF THE STRIPPER

(30) Priorité: 27.03.2017 FR 1752511
(43) Date de publication de la demande: 03.10.2018
(73) Titulaire: ARIANEGROUP SAS, 75015 Paris (FR)
(72) Inventeur: EVRARD, Hervé, décédé(e) (FR); CLARKE, Gareth, 33160 SAINT MEDARD EN JALLES (FR); BORIE, Edouard, 33320 EYSINES (FR); CONSTANT, Thierry, 33290 LUDON MEDOC (FR)
(74) Mandataire: Cabinet Beau de Loménie

(56) Documents cités:
- WO-A1-2014/017696
- CN-A- 105 386 241
- CN-A- 105 755 680
- CN-U- 202 466 129
- CN-Y- 2 420 304

## Description

### Arrière-plan de l'invention

L'invention concerne l'aiguilletage de textures fibreuses enroulées progressivement sur un support rotatif monté sur un châssis mobile, en particulier pour réaliser des préformes destinées à constituer des structures de renfort pour des pièces en matériau composite, telles que, par exemple, des préformes pour pièces en matériau composite thermostructural.

De manière connue, comme divulguée dans le document WO 2006/056675, une installation d'aiguilletage comprend un module d'aiguilletage muni d'une tête d'aiguilletage portant une pluralité d'aiguilles, le module d'aiguilletage comprenant des moyens d'entraînement de la tête d'aiguilletage pour animer les aiguilles d'un mouvement alternatif et un débourreur comprenant au moins une plaque comportant une pluralité de perforations, les aiguilles de la tête d'aiguilletage étant alignées avec les perforations présentes sur la plaque du débourreur de manière à se déplacer dans un mouvement de va et vient au travers des performations. La face de la plaque du débourreur opposée à celle en regard de la tête d'aiguilletage est placée en contact avec la texture fibreuse à aiguilleter limitant ainsi le foisonnement de la structure, en particulier lors du mouvement de retrait des aiguilles de la structure fibreuse. Une installation d' aiguilletage est également connue du document CN 105755680 A.

Dans le document WO 2006/056675, le maintien du contact entre le débourreur et la face de la texture fibreuse à aiguilleter est relativement aisé car, d'une part, l'épaisseur de texture fibreuse n'évolue pas au cours de l'aiguilletage et, d'autre part, la texture fibreuse est aiguilletée à plat, celle-ci défilant sur un tapis devant la tête d'aiguilletage.

La maintien d'un bon contact entre un débourreur et la face d'aiguilletage d'une texture fibreuse est plus difficile lorsque la texture est enroulée sur un mandrin et lorsque son épaisseur varie continuellement au cours de l'aiguilletage nécessitant des changements de positionnement entre le module d'aiguilletage portant le débourreur et la texture fibreuse.

### Objet et résumé de l'invention

L'invention vise à éviter de tels inconvénients et propose à cet effet une installation d'aiguilletage comprenant :
- un support rotatif s'étendant suivant un premier axe X sur lequel une texture fibreuse peut-être enroulée de manière à former une préforme fibreuse de révolution, le support rotatif étant monté sur un châssis mobile suivant un deuxième axe Y perpendiculaire au premier axe X,
- un débourreur comprenant au moins une plaque comportant une pluralité de perforations s'étendant au moins suivant le premier axe X, la plaque présentant une face interne et une face externe, la face externe étant présente du côté du support rotatif,
- un module d'aiguilletage comprenant une tête d'aiguilletage et une planche à aiguilles portant une pluralité d'aiguilles, la planche à aiguille étant en regard de la face interne de la plaque du débourreur, les aiguilles étant alignées avec les perforations présentes sur la plaque du débourreur, la tête d'aiguilletage comprenant des moyens d'entraînement de la planche à aiguilles pour animer les aiguilles d'un mouvement alternatif suivant le deuxième axe Y par rapport à ladite plaque du débourreur,
- des moyens d'application d'un effort de contact reliés au débourreur,
- au moins un capteur d'effort de contact permettant de fournir une information représentative de l'effort de contact de la face externe de la plaque du débourreur sur la préforme fibreuse,
- des moyens de contrôle aptes à commander les moyens d'application d'un effort de contact de manière à appliquer à la plaque du débourreur un effort prédéterminé en fonction de l'information fournie par chaque capteur d'effort de contact et d'au moins une valeur cible d'un effort de contact prédéterminée.

Il est ainsi possible d'assurer un bon contact du débourreur avec la texture fibreuse indépendamment des changements de positions entre la texture fibreuse et le débourreur.

Selon un premier aspect particulier de l'installation d'aiguilletage de l'invention, le déboureur est relié à la tête d'aiguilletage par des bras comprenant chacun un vérin oléopneumatique, au moins un des bras comprenant en outre un capteur d'effort de contact.

Selon un deuxième aspect particulier de l'installation d'aiguilletage de l'invention, une valeur cible d'un effort de contact est comprise entre 10 et 1000 Newtons.

Selon une caractéristique optionnelle de l'installation d'aiguilletage de l'invention, le module d'aiguilletage est apte à se déplacer suivant le premier axe X. Le déplacement du module d'aiguilletage suivant l'axe X permet notamment d'aiguilleter tout la largeur d'une préforme fibreuse lorsque celle-ci présente une largeur plus grande que la zone couverte par les aiguilles de la tête d'aiguilletage dans le sens de l'axe X.

Selon une autre caractéristique optionnelle de l'installation d'aiguilletage de l'invention, la face externe de la plaque du déboureur présente une courbure concave. Cette courbure concave permet de mieux épouser la forme de la préforme fibreuse et d'améliorer, par conséquent, le contact de la face externe de la plaque du débourreur avec la face exposée de la préforme fibreuse.

L'invention a également pour objet un procédé d'aiguilletage d'une préforme fibreuse dans une installation d'aiguilletage comprenant :
- un support rotatif s'étendant suivant un premier axe X sur lequel une texture fibreuse est enroulée de manière à former une préforme fibreuse de révolution, le support rotatif étant monté sur un châssis mobile suivant un deuxième axe Y perpendiculaire au premier axe X,
- un débourreur comprenant au moins une plaque comportant une pluralité de perforations s'étendant au moins suivant le premier axe X, la plaque présentant une face interne et une face externe, la face externe étant présente du côté du support rotatif,
- un module d'aiguilletage comprenant une tête d'aiguilletage et une planche à aiguilles portant une pluralité d'aiguilles, la planche à aiguille étant en regard de la face interne de la plaque du débourreur, les aiguilles étant alignées avec les perforations présentes sur la plaque du débourreur, la tête d'aiguilletage comprenant des moyens d'entraînement de la planche à aiguilles pour animer les aiguilles d'un mouvement alternatif suivant le deuxième axe Y par rapport à ladite plaque du débourreur,
- des moyens d'application d'un effort de contact reliés au débourreur,
- au moins un capteur d'effort de contact permettant de fournir une information représentative de l'effort de contact de la face externe de la plaque du débourreur sur la préforme fibreuse,
le procédé comprenant la mise en contact de la face externe de la plaque du débourreur avec la face exposée de la préforme fibreuse et l'aiguilletage de ladite préforme,
caractérisé en ce que le procédé comprend en outre une étape de contrôle de l'effort de contact appliqué par la plaque du débourreur sur la préforme fibreuse comprenant la commande des moyens d'application d'un effort de contact de manière à appliquer à la plaque du débourreur un effort prédéterminé en fonction de l'information fournie par chaque capteur d'effort de contact et d'au moins une valeur d'un effort de contact prédéterminée.

Selon un premier aspect particulier du procédé d'aiguilletage de l'invention, le déboureur est relié à la tête d'aiguilletage par des bras comprenant chacun un vérin oléopneumatique, au moins un des bras comprenant en outre un capteur d'effort de contact.

Selon un deuxième aspect particulier du procédé d'aiguilletage de l'invention, une valeur cible d'un effort de contact est comprise entre 10 et 1000 Newtons.

Selon une caractéristique optionnelle du procédé d'aiguilletage de l'invention, le module d'aiguilletage est apte à se déplacer suivant le premier axe X.

Selon une autre caractéristique optionnelle du procédé d'aiguilletage de l'invention, la face externe de la plaque du déboureur présente une courbure concave.

### Brève description des dessins.

L'invention sera mieux comprise à la lecture faite ci-après, à titre indicatif mais non limitatif, en référence aux dessins annexés sur lesquels :
- les figures 1 et 2 sont des vues schématiques en perspective d'une installation d'aiguilletage conformément à un mode de réalisation de l'invention ;
- les figures 3A et 3B sont des vues de dessus de l'installation d'aiguilletage de la figure 2 montrant respectivement les aiguilles de la tête d'aiguilletage dans un position rétractée et dans une position déployée ;
- la figure 4 est un schéma d'une boucle de régulation mise en oeuvre dans l'installation d'aiguilletage de l'invention ;
- la figure 5 est une vue schématique en perspective d'une installation d'aiguilletage conformément à une autre mode de réalisation de l'invention.

### Description détaillée de modes de réalisation

Les figures 1 et 2 montrent schématiquement une installation d'aiguilletage 100 conformément à un mode de réalisation de l'invention. L'installation 100 comprend un bâti fixe 101 sur lequel est monté une plateforme chariot 110. La plateforme chariot 110 repose sur des rails 102 et est reliée à un actionneur 103, ici un moteur à vis sans fin, permettant de déplacer la plateforme chariot 110 suivant un axe Y parallèle aux rails 102. L'installation 100 comprend également un support rotatif ou mandrin 113 monté sur un arbre rotatif (non représenté sur les figures 1 et 2) supporté par deux broches 111 et 112 dont au moins l'une d'entre elle comprend un moteur (figure 1) pour entrainer en rotation le mandrin 113 dans le sens indiqué par la flèche SR sur les figure 1 et 2. Les broches 111 et 112 sont fixées sur la plateforme chariot 110. Une texture fibreuse 10 sous forme de bande est progressivement enroulée sur le mandrin 113 de manière à constituer après aiguilletage une préforme fibreuse de révolution 20.

L'installation 100 comprend en outre un module d'aiguilletage 120 constitué d'une tête d'aiguilletage 121 fixé sur un châssis d'aiguilletage 104 lui-même fixé sur la bâti fixe 101, une planche à aiguilles 122 montée sur la tête d'aiguilletage et portant une pluralité d'aiguilles 123, et un débourreur 130. Le débourreur 130 comprend au moins une plaque 131 comportant une pluralité de perforations 1310 s'étendant au moins suivant un axe X perpendiculaire à l'axe Y, la plaque 131 présentant une face interne 131a et une face externe 131b, la face externe 131b étant présente du côté du mandrin 113.

Comme illustré sur les figures 3 et 4, le débourreur 130 est relié à la tête d'aiguilletage 121 par un premier bras 140 comportant un vérin 141 et un deuxième bras 150 comportant un vérin 151. Dans l'exemple décrit ici les vérin 141 et 151 sont des vérins oléopneumatiques. Comme expliqué ci-après, les vérins 141 et 151 sont destinées à appliquer un effort de contact de la face externe 131b de la plaque 131 du déboureur 130 sur la face exposée 20a d'une préforme fibreuse 20 à aiguilleter.

La planche à aiguille 122 est en regard de la face interne 131a de la plaque 131 du débourreur 130, les aiguilles 123 étant alignées avec les perforations 1310 présentes sur la plaque 131 du débourreur. La tête d'aiguilletage 121 comprend des moyens d'entraînement de la planche à aiguilles, constitués dans l'exemple décrit ici par deux pistons 124 et 125, permettant d'animer la planche à aiguilles 122 et, par conséquent, les aiguilles 123 d'un mouvement alternatif ou de va-et-vient M suivant l'axe Y par rapport à la plaque du débourreur. Lors de l'actionnement des pistons 124 et 125, les aiguilles 123 passent alternativement d'une position rétractée dans laquelle elles ne dépassent pas de la surface externe 131b de la plaque 131 du déboureur 130 (figure 3A) à une position déployée dans laquelle elles dépassent de la face externe 131b de la plaque 131 afin de pénétrer dans la préforme fibreuse 20 à une profondeur déterminée (figure 3B).

Dans l'exemple décrit ici, la planche à aiguilles 122 porte plusieurs rangées d'aiguilles 123 disposées les unes au-dessus des autres suivant un axe Z (figure 1), chaque rangée d'aiguilles s'étendant sur une largeur déterminée suivant l'axe X. Les perforations 1310 présentes sur la plaque 131 du débourreur sont disposées de manière correspondante afin d'être alignées avec les aiguilles 123, à savoir sur plusieurs rangées les unes au-dessus des autres suivant un axe Z et, pour chaque rangée, sur une largeur déterminée suivant l'axe X. Toutefois, la planche à aiguilles peut également comporter une seule rangée d'aiguilles, la disposition des perforation présentes dans la plaque du débourreur étant adaptée en conséquence.

Conformément à l'invention, l'installation d'aiguilletage 100 est en outre apte à commander les moyens d'application d'un effort de contact de manière à appliquer à la plaque du débourreur un effort prédéterminé en fonction d'une information de mesure d'effort et d'au moins une valeur cible d'un effort de contact prédéterminée. A cet effet, l'installation comprend au moins un capteur d'effort de contact ou capteur de force en compression permettant de fournir une information représentative de l'effort de contact de la face externe de la plaque du débourreur sur la préforme. Dans l'exemple décrit ici, le premier bras 140 reliant la plaque 131 du déboureur à la tête d'aiguilletage 121 comprend un premier capteur d'effort de contact 142 interposé entre le vérin 141 et la tête d'aiguilletage 121, le capteur 142 correspondant ici à un peson numérique tandis que le deuxième bras 150 reliant la plaque 131 du déboureur à la tête d'aiguilletage 121 comprend un deuxième capteur d'effort de contact 152 interposé entre le vérin 151 et la tête d'aiguilletage 121, le capteur 152 correspondant ici à un peson numérique.

L'installation d'aiguilletage comprend un dispositif de contrôle comprenant un calculateur ou tout autre dispositif programmable connu (non représenté sur les figures 1, 2, 3A et 3B). Comme illustré sur la figure 4, le calculateur ou similaire est programmé pour mettre en oeuvre une boucle de régulation qui reçoit, d'une part, un signal Ic correspondant à une information représentative de l'effort de contact de la face externe de la plaque du débourreur sur la préforme, le signal Ic étant ici délivré par les capteurs d'effort de contact 142 et 152, et, d'autre part, un signal Ec correspondant à une valeur cible d'un effort de contact prédéterminé. Le calculateur déterminé la différence entre le signal Ic et le signal Ec. Si la valeur du signal Ic est supérieure à la valeur du signal Ec, le calculateur génère, après correction, un signal de commande Sc à destination des vérins 141 et 151 qui, en réponse à ce signal, diminuent l'effort de contact entre la plaque du déboureur et la face exposée de la préforme pour atteindre la valeur cible d'effort de contact. Si la valeur du signal Ic est inférieure à la valeur du signal Ec, le calculateur génère, après correction, un signal de commande Sc à destination des vérins 141 et 151 qui, en réponse à ce signal, augmentent l'effort de contact entre la plaque du déboureur et la face exposée de la préforme pour atteindre la valeur cible d'effort de contact. Enfin, si la valeur du signal Ic est égale à la valeur du signal Ec, le calculateur génère un signal de commande Sc nul n'entraînant aucune modification de l'effort de contact appliqué par les vérins 141 et 151. La valeur cible d'un effort de contact entre la face externe de la plaque du débourreur et la face exposée de la préforme fibreuse peut être comprise entre 10 et 1000 Newtons.

Au début de l'aiguilletage de la préforme 20, la plateforme chariot 110 est déplacée vers l'avant, c'est-à-dire en direction du module d'aiguilletage 120 afin de placer la face exposée 20a de la préforme fibreuse 20 en contact avec la face externe 131b de la plaque 131 du déboureur 130 (figure 2). Dès lors, la boucle de régulation de la figure 4 est activée, et ce jusqu'à la fin de l'aiguilletage durant lequel la plateforme chariot 110 est régulièrement déplacée vers l'arrière, c'est-à-dire dans la direction opposée au module d'aiguilletage 120, afin d'ajuster le positionnement de la plaque du débourreur vis-à-vis de la préforme fibreuse 20 dont l'épaisseur augmente au fur et à mesure de l'enroulement de la texture fibreuse 10 sur le mandrin 113.

Selon une caractéristique optionnelle de l'invention, le module d'aiguilletage 120 est apte à se déplacer suivant l'axe X (figures 1 et 2). Le déplacement du module d'aiguilletage suivant l'axe X peut être réalisé par déplacement du châssis d'aiguilletage 104 sur lequel le module d'aiguilletage 120 est fixé, le châssis 104 étant par exemple monté sur des rails fixés sur le bâti fixe 101 (non représentés sur les figures 1 et 2). Le module d'aiguilletage 120 peut également être monté sur le châssis d'aiguilletage 104 via un dispositif d'actionnement (non représenté sur les figures 1 et 2) permettant de déplacer le module 120 par rapport au châssis 104 suivant l'axe X. Le déplacement du module d'aiguilletage 120 suivant l'axe X permet notamment d'aiguilleter tout la largeur d'une préforme fibreuse lorsque celle-ci présente une largeur plus grande que la zone couverte par les aiguilles de la tête d'aiguilletage dans le sens de l'axe X.

La figure 5 représente un autre mode de réalisation d'une installation d'aiguilletage 200 qui diffère de l'installation d'aiguilletage déjà décrite en ce que la face externe de la plaque du déboureur présente une courbure concave. Plus précisément, comme illustré sur la figure 5 et de même que pour l'installation 100 précédemment décrite, l'installation 100 comprend un module d'aiguilletage 220 constitué d'une tête d'aiguilletage 221, une planche à aiguilles 222 montée sur la tête d'aiguilletage et portant une pluralité d'aiguilles 223, et un débourreur 230. Le débourreur 230 comprend une plaque 231 comportant une pluralité de perforations 2310 s'étendant au moins suivant un axe X perpendiculaire, la plaque 231 présentant une face interne 231a et une face externe 231b, la face externe 231b étant présente du côté d'un mandrin 213 sur lequel est enroulé une texture fibreuse 30 destinée à former une préforme 40 aiguilletée. Dans ce mode de réalisation, la face externe 231b de la plaque 231 du débourreur présente une courbure concave. Cette courbure concave permet de mieux épouser la forme de la préforme fibreuse 40 et d'améliorer, par conséquent, le contact de la face externe 231b de la plaque 231 du débourreur 230 avec la face exposée 40a de la préforme fibreuse 40. La courbure concave de la face externe de la plaque du débourreur présente de préférence un rayon de courbure similaire au rayon de courbure de la portion du mandrin 213 en face de laquelle la plaque est placée.

Dans le cas de la plaque 231 qui présente une face externe 231b avec une courbure concave, la taille des aiguilles 223 est adaptée en fonction de leur position sur la planche à aiguille 222 suivant l'axe Z afin d'assurer une profondeur de pénétration homogène des aiguilles dans l'épaisseur de la préforme, les aiguilles étant plus longues au voisinage des extrémités inférieure et supérieur 222a et 222b de la planche à aiguille 222 suivant l'axe Z que les aiguilles présentent au voisinage de la partie médiane 222c de la planche à aiguilles suivant l'axe Z.

Les autres éléments de l'installation d'aiguilletage 200 sont identiques à ceux de l'installation 100 décrite ci-avant et ne sont pas décrits ici une nouvelle fois par souci de simplification.

D'autres moyens que des vérins oléopneumatiques peuvent être utilisée pour ajuster l'effort de contact entre la face externe de la plaque du débourreur et la face exposée de la préforme. Des vérins hydrauliques ou électriques peuvent notamment être utilisés. De même, des capteurs autres que des pesons peuvent être utilisés pour mesure l'effort de contact ou de la force en compression entre la face externe de la plaque du débourreur et la face exposée de la préforme. Des capteurs utilisant des jauges de contrainte ou des sondes de pression peuvent notamment être utilisés.

## Revendications

1. Installation d'aiguilletage (100) comprenant :
- un support rotatif (113) s'étendant suivant un premier axe X sur lequel une texture fibreuse (10) peut-être enroulée de manière à former une préforme fibreuse de révolution (20), le support rotatif étant monté sur un châssis mobile (100) suivant un deuxième axe Y perpendiculaire au premier axe X,
- un débourreur (130) comprenant au moins une plaque (131) comportant une pluralité de perforations (1310) s'étendant au moins suivant le premier axe X, la plaque (131) présentant une face interne (131a) et une face externe (131b), la face externe (131b) étant présente du côté du support rotatif (113),
- un module d'aiguilletage (120) comprenant une tête d'aiguilletage (121) et une planche à aiguilles (122) portant une pluralité d'aiguilles (123), la planche à aiguille (122) étant en regard de la face interne (131a) de la plaque (131) du débourreur (130), les aiguilles (123) étant alignées avec les perforations (1310) présentes sur la plaque (131) du débourreur (130), la tête d'aiguilletage (121) comprenant des moyens d'entraînement (124, 125) de la planche à aiguilles (122) pour animer les aiguilles (123) d'un mouvement alternatif suivant le deuxième axe Y par rapport à ladite plaque du débourreur,
- des moyens d'application d'un effort de contact reliés au débourreur (130),
- au moins un capteur d'effort de contact (142, 152) permettant de fournir une information représentative de l'effort de contact de la face externe (131b) de la plaque (131) du débourreur (130) sur la préforme fibreuse,
- des moyens de contrôle aptes à commander les moyens d'application d'un effort de contact de manière à appliquer à la plaque (131) du débourreur (130) un effort prédéterminé en fonction de l'information fournie par chaque capteur d'effort de contact (142, 152) et d'au moins une valeur cible d'un effort de contact prédéterminée.

2. Installation selon la revendication 1, dans laquelle le déboureur (130) est relié à la tête d'aiguilletage (121) par des bras (140, 150) comprenant chacun un vérin oléopneumatique (141, 151), au moins un des bras (140) comprenant en outre un capteur d'effort de contact (142).

3. Installation selon la revendication 1 ou 2, dans laquelle une valeur cible d'un effort de contact est comprise entre 10 et 1000 Newtons.

4. Installation selon l'une quelconque des revendications 1 à 3, dans laquelle le module d'aiguilletage (120) est apte à se déplacer suivant le premier axe X.

5. Installation selon l'une quelconque des revendications 1 à 4, dans laquelle la face externe (231b) de la plaque (231) du déboureur (230) présente une courbure concave.

6. Procédé d'aiguilletage d'une préforme fibreuse dans une installation d'aiguilletage (100) comprenant :
- un support rotatif (113) s'étendant suivant un premier axe X sur lequel une texture fibreuse (10) est enroulée de manière à former une préforme fibreuse de révolution (20), le support rotatif étant monté sur un châssis mobile (110) suivant un deuxième axe Y perpendiculaire au premier axe X,
- un débourreur (130) comprenant au moins une plaque (131) comportant une pluralité de perforations (1310) s'étendant au moins suivant le premier axe X, la plaque (131) présentant une face interne (131a) et une face externe (131b), la face externe (131b) étant présente du côté du support rotatif (113),
- un module d'aiguilletage (120) comprenant une tête d'aiguilletage (121) et une planche à aiguilles (122) portant une pluralité d'aiguilles (123), la planche à aiguille (122) étant en regard de la face interne (131a) de la plaque (131) du débourreur (130), les aiguilles (123) étant alignées avec les perforations (1310) présentes sur la plaque (131) du débourreur (130), la tête d'aiguilletage (121) comprenant des moyens d'entraînement (124, 125) de la planche à aiguilles (122) pour animer les aiguilles (123) d'un mouvement alternatif suivant le deuxième axe Y par rapport à ladite plaque du débourreur,
- des moyens d'application d'un effort de contact reliés au débourreur (130),
- au moins un capteur d'effort de contact (142, 152) permettant de fournir une information représentative de l'effort de contact de la face externe (131b) de la plaque (131) du débourreur (130) sur la préforme fibreuse,
le procédé comprenant la mise en contact de la face externe (131b) de la plaque (131) du débourreur (130) avec la face exposée (20a) de la préforme fibreuse (20) et l'aiguilletage de ladite préforme,
**caractérisé en ce que** le procédé comprend en outre une étape de contrôle de l'effort de contact appliqué par la plaque (131) du débourreur (130) sur la préforme fibreuse (20) comprenant la commande des moyens d'application d'un effort de contact de manière à appliquer à la plaque (131) du débourreur (130) un effort prédéterminé en fonction de l'information fournie par chaque capteur d'effort de contact (142, 152) et d'au moins une valeur d'un effort de contact prédéterminée.

7. Procédé selon la revendication 6, dans laquelle le déboureur (130) est relié à la tête d'aiguilletage (122) par des bras (140, 150) comprenant chacun un vérin oléopneumatique (141, 151), au moins un des bras (140) comprenant en outre un capteur d'effort de contact (142).

8. Procédé selon la revendication 6 ou 7, dans laquelle une valeur cible d'un effort de contact est comprise entre 10 et 1000 Newtons.

9. Procédé selon l'une quelconque des revendications 6 à 8, dans laquelle le module d'aiguilletage (120) est apte à se déplacer suivant le premier axe X.

10. Procédé selon l'une quelconque des revendications 6 à 9, dans laquelle la face externe (231b) de la plaque (231) du déboureur (230) présente une courbure concave.

## Patentansprüche

1. Vernadelungsanlage (100), umfassend:
- einen rotierenden Träger (113), der sich entlang einer ersten Achse X erstreckt und auf dem eine Fasertextur (10) so gewickelt werden kann, dass eine gewickelte Faservorform (20) gebildet wird, wobei der rotierende Träger auf einem entlang einer zur ersten Achse X senkrechten zweiten Achse Y beweglichen Rahmen (100) montiert ist,
- einen Abstreifer (130), der mindestens eine Platte (131) mit einer Vielzahl von Perforationen (1310) umfasst, die sich mindestens entlang der ersten Achse X erstrecken, wobei die Platte (131) eine Innenfläche (131a) und eine Außenfläche (131b) aufweist und die Außenfläche (131b) sich auf der Seite des rotierenden Trägers (113) befindet,
- ein Vernadelungsmodul (120), umfassend einen Vernadelungskopf (121) und eine Nadelplatte (122), die eine Vielzahl von Nadeln (123) trägt, wobei die Nadelplatte (122) der Innenfläche (131a) der Platte (131) des Abstreifers (130) zugewandt ist, wobei die Nadeln (123) mit den Perforationen (1310) ausgerichtet sind, die auf der Platte (131) des Abstreifers (130) vorhanden sind, wobei der Vernadelungskopf (121) Mittel zum Antreiben (124, 125) der Nadelplatte (122) aufweist, um die Nadeln (123) zu einer Hin- und Herbewegung entlang der zweiten Achse Y in Bezug auf die Platte des Abstreifers anzutreiben,
- mit dem Abstreifer (130) verbundene Mittel zum Aufbringen einer Kontaktkraft,
- mindestens einen Kontaktkraftsensor (142, 152), der es ermöglicht, eine Information bereitzustellen, die repräsentativ für die Kontaktkraft der Außenfläche (131b) der Platte (131) des Abstreifers (130) auf der Faservorform ist,
- Kontrollmittel, die geeignet sind, die Mittel zum Aufbringen einer Kontaktkraft so zu steuern, dass auf die Platte (131) des Abstreifers (130) eine in Abhängigkeit von der Information, die von jedem Kontaktkraftsensor (142, 152) bereitgestellt wurde, vorgegebene Kraft und mindestens ein Sollwert einer vorgegebenen Kontaktkraft aufgebracht wird.

2. Anlage nach Anspruch 1, wobei der Abstreifer (130) mit dem Vernadelungskopf (121) durch Arme (140, 150) verbunden ist, die jeweils einen oleopneumatischen Zylinder (141, 151) umfassen, wobei mindestens einer der Arme (140) ferner einen Kontaktkraftsensor (142) umfasst.

3. Anlage nach Anspruch 1 oder 2, wobei ein Sollwert einer Kontaktkraft zwischen 10 und 1000 Newton liegt.

4. Anlage nach einem der Ansprüche 1 bis 3, wobei das Vernadelungsmodul (120) in der Lage ist, sich entlang der ersten Achse X zu bewegen.

5. Anlage nach einem der Ansprüche 1 bis 4, wobei die Außenfläche (231b) der Platte (231) des Abstreifers (230) eine konkave Krümmung aufweist.

6. Vernadelungsverfahren einer Faservorform in einer Vernadelungsanlage (100), umfassend:
- einen rotierenden Träger (113), der sich entlang einer ersten Achse X erstreckt und auf dem eine Fasertextur (10) so gewickelt wird, dass eine gewickelte Faservorform (20) gebildet wird, wobei der rotierende Träger auf einem entlang einer zur ersten Achse X senkrechten zweiten Achse Y beweglichen Rahmen (110) montiert ist,
- einen Abstreifer (130), der mindestens eine Platte (131) mit einer Vielzahl von Perforationen (1310) umfasst, die sich mindestens entlang der ersten Achse X erstrecken, wobei die Platte (131) eine Innenfläche (131a) und eine Außenfläche (131b) aufweist und die Außenfläche (131b) sich auf der Seite des rotierenden Trägers (113) befindet,
- ein Vernadelungsmodul (120), umfassend einen Vernadelungskopf (121) und eine Nadelplatte (122), die eine Vielzahl von Nadeln (123) trägt, wobei die Nadelplatte (122) der Innenfläche (131a) der Platte (131) des Abstreifers (130) zugewandt ist, wobei die Nadeln (123) mit den Perforationen (1310) ausgerichtet sind, die auf der Platte (131) des Abstreifers (130) vorhanden sind, wobei der Vernadelungskopf (121) Mittel zum Antreiben (124, 125) der Nadelplatte (122) aufweist, um die Nadeln (123) zu einer Hin- und Herbewegung entlang der zweiten Achse Y in Bezug auf die Platte des Abstreifers anzutreiben,
- mit dem Abstreifer (130) verbundene Mittel zum Aufbringen einer Kontaktkraft,
- mindestens einen Kontaktkraftsensor (142, 152), der es ermöglicht, eine Information bereitzustellen, die repräsentativ für die Kontaktkraft der Außenfläche (131b) der Platte (131) des Abstreifers (130) auf der Faservorform ist,
wobei das Verfahren das Inkontaktbringen der Außenfläche (131b) der Platte (131) des Abstreifers (130) mit der freiliegenden Fläche (20a) der Faservorform (20) und das Vernadeln der Vorform umfasst,
**dadurch gekennzeichnet, dass** das Verfahren ferner einen Schritt Kontrolle der Kontaktkraft umfasst, die von der Platte (131) des Abstreifers (130) auf die Faservorform (20) ausgeübt wird, umfassend das Steuern der Mittel zum Aufbringen einer Kontaktkraft, dergestalt, dass auf die Platte (131) des Abstreifers (130) eine in Abhängigkeit von der Information, die von jedem Kontaktkraftsensor (142, 152) bereitgestellt wurde, vorgegebene Kraft und mindestens ein Sollwert einer vorgegebenen Kontaktkraft aufgebracht wird.

7. Verfahren nach Anspruch 6, wobei der Abstreifer (130) mit dem Vernadelungskopf (122) durch Arme (140, 150) verbunden ist, die jeweils einen oleopneumatischen Zylinder (141, 151) umfassen, wobei mindestens einer der Arme (140) ferner einen Kontaktkraftsensor (142) umfasst.

8. Verfahren nach Anspruch 6 oder 7, wobei ein Sollwert einer Kontaktkraft zwischen 10 und 1000 Newton liegt.

9. Verfahren nach einem der Ansprüche 6 bis 8, wobei das Vernadelungsmodul (120) in der Lage ist, sich entlang der ersten Achse X zu bewegen.

10. Verfahren nach einem der Ansprüche 6 bis 9, wobei die Außenfläche (231b) der Platte (231) des Abstreifers (230) eine konkave Krümmung aufweist.

## Claims

1. A needling installation (100)comprising:
- a rotary support (113) extending along a first axis X and on which a fiber texture (10) can be wound so as to form a fiber preform for a body of revolution (20), the rotary support being mounted on a frame (100) that is movable along a second axis Y perpendicular to the first axis X;
- a stripper (130) comprising at least one plate (131) extending at least along the first axis X and including a plurality of perforations (1310), the plate (131) presenting an inside face (131a) and an outside face (131b), the outside face (131b) being present beside the rotary support (113);
- a needling module (120) having a needling head (121) and a needle board (122) carrying a plurality of needles (123), the needle board (122) facing the inside face (131a) of the plate (131) of the stripper(130), the needles (123) being in alignment with the perforations (1310) present in the plate (131) of the stripper (130), the needling head (121) having drive means (124, 125) for driving the needle board (122) to impart reciprocating motion to the needles (123) along the second axis Y relative to said plate of the stripper;
- contact force application means connected to the stripper (130);
- at least one contact force sensor (142, 152) for providing information representative of the contact force with which the outside face (131b) of the plate (131) of the stripper (130) makes contact against the fiber preform; and
- control means that are suitable for controlling the contact force application means so as to apply a force to the plate (131) of the stripper (130) that is predetermined as a function of information provided by each contact force sensor (142, 152) and as a function of at least one target value for a predetermined contact force.

2. An installation according to claim 1, wherein the stripper (130) is connected to the needling head (121) by arms (140, 150), each including an oleopneumatic actuator (141, 151), at least one of the arms (140) further including a contact force sensor (142).

3. An installation according to claim 1 or 2, wherein a target value for a contact force lies in the range 10 N to 1000 N.

4. An installation according to any one of claims 1 to 3, wherein the needling module (120) is suitable for moving along the first axis X.

5. An installation according to any one of claims 1 to4, wherein the outside face (231b) of the plate (231) of the stripper (230) presents concave curvature.

6. A method of needling a fiber preform in a needling installation (100) comprising:
- a rotary support (113) extending along a first axis X and on which a fiber texture (10) is wound so as to form a fiber preform for a body of revolution (20), the rotary support being mounted on a frame (110) that is movable along a second axis Y perpendicular to the first axis X;
- a stripper (130) comprising at least one plate (131) extending at least along the first axis X and including a plurality of perforations (1310), the plate (131) presenting an inside face (131a) and an outside face (131b), the outside face (131b) being present beside the rotary support (113);
- a needling module (120) having a needling head (121) and a needle board (122) carrying a plurality of needles (123), the needle board (122) facing the inside face (131a) of the plate (131) of the stripper (130), the needles (123) being in alignment with the perforations (1310) present in the plate (131) of the stripper (130), the needling head (121) having drive means (124, 125) for driving the needle board (122) to impart reciprocating motion to the needles (123) along the second axis Y relative to said plate of the stripper;
- contact force application means connected to the stripper (130); and
- at least one contact force sensor (142, 152) for providing information representative of the force with which the outside face (131b) of the plate (131) of the stripper (130) makes contact against the fiber preform;
the method comprising putting the outside face (131b) of the plate (131) of the stripper (130) into contact with the exposed face (20a) of the fiber preform (20) and needling said preform; and
the method being **characterized in that** it further comprises a step of controlling the contact force applied by the plate (131) of the stripper (130) on the fiber preform (20), by controlling the contact force application means so as to apply a force to the plate (131) of the stripper (130) that is predetermined as a function of information provided by each contact force sensor (142, 152) and as a function of at least one value for a predetermined contact force.

7. A method according to claim 6, wherein the stripper (130) is connected to the needling head (122) by arms (140, 150), each including an oleopneumatic actuator (141, 151), at least one of the arms (140) further including a contact force sensor (142).

8. A method according to claim 6 or 7, wherein a target value for a contact force lies in the range 10 N to 1000 N.

9. A method according to any one of claims 6 to 8, wherein the needling module (120) is suitable for moving along the first axis X.

10. A method according to any one of claims 6 to 9, wherein the outside face (231b) of the plate (231) of the stripper (230) presents concave curvature.
